# EUROPÄISCHE PATENTSCHRIFT

(11) **EP 2 298 140 B1**
(45) Veröffentlichungstag und Bekanntmachung des Hinweises auf die Patenterteilung: **31.07.2013**
(21) Anmeldenummer: 10401162.2
(22) Anmeldetag: 09.09.2010
(51) Int. Cl.: A47J 27/04, F22B 1/28

(54) **Dampferzeuger für ein Haushaltgerät**
Steam unit for a domestic appliance
Emetteur de vapeur pour un appareil ménager

(30) Priorität: 18.09.2009 DE 102009044053
(43) Veröffentlichungstag der Anmeldung: 23.03.2011
(73) Patentinhaber: Miele & Cie. KG, 33332 Gütersloh (DE)
(72) Erfinder: Berger, Uwe, 32278 Kirchlengern (DE); Rüter, Andreas, 32584 Löhne (DE); Metz, Thomas, 32257 Bünde (DE)

(56) Entgegenhaltungen:
- EP-A1- 1 658 798
- JP-A- 2004 239 455
- JP-A- 2005 273 991
- JP-A- 2005 304 673
- JP-A- 2006 110 132
- US-A1- 2005 178 761
- US-A1- 2008 078 755

## Beschreibung

Dampferzeuger für ein Haushaltsgerät

Die Erfindung betrifft einen Dampferzeuger für ein Haushaltsgerät mit einem Verdampferraum, an dem ein Anschluss für die Zuleitung von Wasser und mindestens ein Anschluss für die Ableitung von Dampf strömungsleitend angeschlossen sind und mit einer beheizbaren und gegenüber der Horizontalen in Einbaulage schräg angeordneten Verdampferfläche, über der ein Verdampferraum für den erzeugten Dampf ausgebildet ist und in dem sich eine Dampfströmung in Richtung Dampfauslass ausbildet, wobei der Wasserzulauf zur Verdampferfläche über ein in der Zuleitung angeordnetes Ventil oder eine Pumpe steuerbar oder regelbar ist und der Wasserstand über der Verdampferfläche mittels einer Füllstandsüberwachungseinrichtung erfasst und für die Steuerung der Wasserzufuhr zur Verdampferfläche ausgewertet wird.

Ein derartiger Dampferzeuger für ein Haushaltgerät ist aus der EP 1 658 798 A1 bekannt. Der Dampferzeuger weist eine gegenüber der horizontalen Einbaulage des Dampferzeugers schräg gestellte Verdampferfläche auf. Über dieser Verdampferfläche stellen sich bei einem mit Wasser gefüllten Dampferzeuger unterschiedliche Wasserstände über der Verdampferfläche ein. An der Stelle des geringsten Wasserstandes ist in der Verdampferfläche ein Temperatursensor zur Füllstandsüberwachung angeordnet. Bei zu geringem Wasserstand wird die Verdampferfläche in diesem Bereich nicht mehr von Wasser überdeckt. Die Überhitzung dieses Teils der Fläche wird vom Temperatursensor erkannt und für eine Ansteuerung der Wasserzufuhr ausgewertet. Die Überhitzung der Verdampferfläche bzw. das Trockengehen der Heizfläche führt zu erhöhten Kalkablagerungen auf der Verdampferfläche.

Aus der EP 1 108 384 A1 ist ein Haushaltgerät zum drucklosen Dampfgaren mit einem außerhalb des Garraumes angeordneten Dampfererzeuger bekannt. Der Dampferzeuger ist mit integriertem Wasserbehälter ausgebildet. Für die Dampferzeugung wird der gesamte Inhalt des Wassertanks erhitzt. Der Heizeinrichtung ist eine Füllstandsüberwachungseinrichtung zugeordnet, die einen Mindestfüllstand im Dampferzeuger überwacht, um ein Trockengehen der Heizung zu vermeiden.

Aus der DE 197 41 881 C2 ist ein Dampfgargerät bekannt, bei dem Wassertank und Dampferzeugung voneinander entkoppelt ausgebildet sind. Mit dieser Anordnung wird nur soviel Wasser im Dampferzeuger erhitzt, wie gerade für den Garprozess benötigt wird. Wassertank und Dampferzeuger sind hintereinandergeschaltet angeordnet und miteinander durch entsprechende Kupplungselemente in den Leitungssystemen verbunden. Aufgrund der konstruktiven Ausbildung des Systems Dampferzeuger, Wassertank und Kupplungselemente ist ein relativ großer Bauraum seitlich des Garraumes erforderlich.

Aus der US 2008/0078755 A1 ist ein Heizkochgerät bekannt mit einem Dampfheizgerät.

Der Erfindung stellt sich das Problem, einen Dampferzeuger für ein Haushaltgerät mit geringem Bauvolumen und hoher Heizleistung bzw. Dampfleistung zu gestalten, der für eine kontinuierliche Dampferzeugung ausgebildet ist und bei dem ein Trockengehen der Heizeinrichtung sicher vermieden wird.

Erfindungsgemäß wird dieses Problem durch einen Dampferzeuger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen in der konstruktiven Ausbildung und Anordnung des Dampferzeugers, durch die es möglich ist, bei geringem Bauvolumen und einer hohen Heizleistung des Dampferzeugers hohe Strömungsgeschwindigkeiten des Dampfes für eine kontinuierliche und konstante Dampferzeugung zuzulassen. Der besondere Vorteil der Erfindung liegt in der Anordnung der Füllstandsüberwachungseinrichtung in dem Bereich des Verdampferraumes des Dampferzeugers, in dem sich nur eine geringe bis keine Strömungsintensität des Dampfes über der Verdampferfläche ausbildet. Dadurch kann ein Wassermangel über der Verdampferfläche direkt an der Stelle sensiert werden, an der zuerst eine abnehmender Wasserstand über der Verdampferfläche erfassbar wird. Mit der erfindungsgemäßen konstruktiven Ausbildung des Dampferzeugers werden die sonst üblichen Nachteile in Bezug auf Tropfen, die in der Dampfströmung mitgerissen werden können vermieden. Das Mitreißen von Tropfen im Dampfstrom wird insbesondere durch die in Bezug auf die Horizontale schräg gestellte Ausrichtung der Verdampferfläche sowie die Anordnung des Anschlusses für die Wasserzufuhr und die Dampfableitung und die dazu gegenüberliegend angeordnete Füllstandsüberwachungseinrichtung, die in dem Bereich angeordnet ist, in dem sich ein maximaler Wasserstand bei nicht bewegter Wasseroberfläche über der Verdampferfläche ausbildet. Durch die Schrägstellung der Verdampferfläche ergibt sich bei nicht bewegter Wasseroberfläche ein linear ansteigender Wasserstand über der Verdampferfläche. Die Füllstandsüberwachungseinrichtung ist in dem Bereich angeordnet, in dem sich bei nicht bewegter Wasseroberfläche ein maximaler Füllstand über der Verdampferoberfläche einstellt. Diese Lage entspricht dem Bereich im Dampfbetrieb, in dem sich nur eine geringe bis keine Dampfströmung ausbildet.

Ein Ausführungsbeispiel der Erfindung ist in den Zeichnungen rein schematisch dargestellt und wird nachfolgend näher beschrieben. Es zeigt
- Figur 1: Dampfgargerät 1 mit seitlich neben dem Garraum 4 angeordneten Wassertank 3,
- Figur 2: die Anordnung des Dampferzeugers 2 auf der Oberseite der Garraumabdeckung 8,
- Figur 3: einen Längsschnitt durch den Dampferzeuger 2 in perspektivischer Darstellung,
- Figur 4: einen Längsschnitt durch den Dampferzeuger 2, mit Darstellung der Dampfströmung,
- Figur 5: den Blick auf den Endabschnitt des Dampferzeugers 2 mit den Anschlüssen 10 und 11.

In der Figur 1 ist ein Dampfgargerät 1 zum drucklosen Dampfgaren als Beispiel für den Einsatz eines erfindungsgemäßen Dampferzeugers 2 (siehe Figur 2) in einem Haushaltgerät dargestellt. Der erfindungsgemäße Dampferzeuger 2 ist jedoch auch für Haushaltgeräte wie Getränkebereiter, Wäschebehandlungsgeräte, Bodenpflegegeräte und Dampfreinigungsgeräte einsetzbar.

Das Dampfgargerät 1 ist mit einem Wassertank 3 ausgebildet, der seitlich und außerhalb des Garraumes 4 angeordnet ist. Das Dampfgargerät 1 weist eine nach unten klappbare Tür 5 auf, die als Abstellfläche nutzbar ist und im geschlossenen Zustand den Wassertank 3 überdeckt. Oberhalb des Garraumes 4 ist das Dampfgargerät mit einer Bedienblende 6 ausgebildet, die Bedienelemente 7 zur Einstellung der Betriebsarten aufweist.

Alternativ zur in Figur 1 dargestellten Anordnung des Wassertanks 3 ist auch eine Anordnung des Wassertanks 3 hinter einer bewegbaren Bedienblende 6 möglich, wie sie zum Beispiel aus der DE 10 2007 048 200 A1 bekannt ist.

In der Figur 2 ist die Anordnung des Dampferzeugers 2 auf der Oberseite der Garraumabdeckung 8 sowie die Leitungsführung zur Aufnahme 3.1 für den Wassertank 3 gezeigt. Alternativ zur in Figur 2 dargestellten Anordnung ist es auch möglich, den Dampferzeuger 2 auf der Garraumrückwand oder im Bereich einer Garraumseitenwand zu positionieren. Der Dampferzeuger 2 ist über Aufnahmen 9 jeweils an seinen längsseitigen Endabschnitten in einer definierten Einbaulage im Gerät positioniert. Die definierte Einbaulage ist durch die Anordnung der an einem längsseitigen Ende des Dampferzeugers 2 angeordneten Anschlüsse 10, 11 für die Wasserzufuhr und die Dampfableitung 11 sowie durch die gegenüberliegend dazu angeordnete Füllstandsüberwachungseinrichtung 12 bestimmt. Der Wasserzulauf zur Verdampferfläche 13 (siehe Figur 3) ist über ein in der Zuleitung zum Anschluss 10 für die Wasserzufuhr angeordnetes Ventil V oder eine Pumpe P steuerbar oder regelbar. Der Wasserstand über der Verdampferfläche 13 wird mittels der Füllstandsüberwachungseinrichtung 12 erfasst und für die Steuerung der Wasserzufuhr zur Verdampferfläche 13 ausgewertet.

Gemäß der Erfindung ist die Verdampferfläche 13 in Richtung ihrer Längserstreckung gegenüber der Horizontalen H schräg angeordnet. Die Schrägstellung der Verdampferfläche 13 kann wie in dem Ausführungsbeispiel gemäß Figur 3 und 4 gezeigt, durch eine schräge Anordnung des Dampferzeugers 2 insgesamt über unterschiedlich hohe Aufnahmen 9 am Gerät realisiert werden, wodurch eine definierte Ausrichtung der Verdampferfläche 13 bestimmt wird.

In einem nicht dargestellten Ausführungsbeispiel ist vorgesehen, die Verdampferfläche13 innerhalb des Dampferzeugers 2 schräg gestellt anzuordnen. Es ist auch möglich, die definierte Schrägstellung der Verdampferfläche 13 in Bezug auf die Horizontale H durch eine schräg gestellte Anordnung des Dampferzeugers und eine schräg gestellte Anordnung der Verdampferfläche 13 innerhalb des Dampferzeugers 2 zu erreichen.

In der Figur 3 ist ein Längsschnitt durch den Dampferzeuger 2 in perspektivischer Darstellung gezeigt. Die Schrägstellung der Verdampferfläche 13 gegenüber der Horizontalen wird bei dem hier gezeigten Ausführungsbeispiel durch eine schräge Anordnung des Dampferzeugers 2 am Gerät realisiert. Der Dampferzeuger 2 weist annähernd die Form einer Rechtecksäule auf. Der Dampferzeuger 2 ist an seiner gegenüber der Horizontalen H höher liegenden ersten Stirnseite mit einem Anschluss 10 für die Leitung der Wasserzufuhr sowie mit mindestens einem Anschluss 11 für die Ableitung von Dampf ausgebildet. Im Bereich des dieser Stirnseite gegenüberliegenden Endabschnitts der Rechtecksäule ist die Füllstandsüberwachungseinrichtung 12 angeordnet. Figur 4 zeigt, dass der Dampferzeuger 2 in Einbaulage derart schräg gestellt gegenüber der Horizontalen H angeordnet ist, dass sich ausgehend vom Wasserzulaufbereich über die Längserstreckung der Verdampferfläche 13 in Richtung der Füllstandsüberwachungseinrichtung 12 für einen Mindestfüllstand ein linear ansteigender Wasserstand bei nicht bewegter Wasseroberfläche über der Verdampferfläche 13 einstellt. Die Füllstandsüberwachungseinrichtung 12 ist in dem Bereich angeordnet, in dem sich ein maximaler Füllstand über der Verdampferfläche 13 bei nicht bewegter Wasseroberfläche einstellt.

Der Messpunkt der Füllstandsüberwachungseinrichtung 12 für den Mindestfüllstand über der Verdampferfläche 13 ist auf ein Niveau eingestellt, das eine Differenz Y des Wasserstandes gegenüber dem Niveau im Bereich des Wasserzulaufs ausmacht, wobei das Maß Y derart bemessen ist, dass sich über die Längserstreckung der Verdampferfläche eine Steigung der Höhe der Wassersäulen über den jeweiligen Abschnitten der Verdampferfläche 13 von ca. 1 ° einstellt. In diesem speziellen Ausführungsbeispiel ist die Höhe der Wassersäule im Wasserzulaufbereich aufgrund der Neigung des Dampferzeugers 2 auf einen Wasserstand von ca. 0 bis 3mm über der Verdampferfläche 13 eingestellt. Die Höhe des Wasserstandes im Bereich der Füllstandsüberwachungseinrichtung 12 ist auf ein höheres Niveau von ca. 5 bis 8mm eingestellt.

Die Verdampferfläche 13 wird durch ein unterhalb der Verdampferfläche 13 angeordnetes Heizelement 14, vorzugsweise ein Flächenheizelement, beheizt. Bezogen auf die Ausrichtung der Verdampferfläche 13 gegenüber der Horizontalen H liegt der Anschluss 10 für die Wasserzufuhr am höher liegenden Endabschnitt des Dampferzeugers. An diesem Endabschnitt ist auch der mindestens eine Anschluss 11 für die Dampfableitung vorgesehen. In diesem Bereich wird ständig kaltes Wasser zur Verdampferfläche 13 geführt. Der Bereich der Wasserzufuhr über den Anschluss 10 ist räumlich von dem Bereich der Dampfableitung über den Anschluss 11 durch einen Tropfenabscheider 15 getrennt. Der Tropfenabscheider 15 ist mit in den Dampfraum des Ausgabebereiches für den Dampf hinein ragenden Prallwänden 15.1 ausgebildet, die eine Schikane für den Dampfstrom darstellen, an denen evtl. im Dampfstrom mitgerissene Wassertropfen abgeschieden werden. Außerdem ragt der Anschluss 11 für die Dampfableitung mit einem rohrförmig ausgebildeten Stutzen 16 in den Ausgabebereich für den Dampf (Dampfentnahmeraum) hinein. Dadurch wird ein weiteres Element zur Tropfenabscheidung für an der Deckfläche der Oberschale 2.2 abperlende Tropfen gebildet. Im Bereich unterhalb des Tropfenabscheiders 15 (Wasserzulaufraum) wird die Verdampferfläche 13 ständig durch das zulaufende Wasser gekühlt. Dadurch wird ein Sieden des Wassers in diesem Bereich der Verdampferfläche 13 vermieden und damit eine Tropfenbildung durch siedendes Wasser unterbunden. Da oberhalb dieses Bereichs auch der Anschluss 11 für die Dampfableitung angeordnet ist, wird das für die Tropfenabscheidung im Verdampferraum zur Verfügung stehende Volumen durch diesen gekühlten Abschnitt des Dampferzeugers 2 vergrößert.

Der Dampferzeuger 2 ist zweiteilig ausgebildet, wobei die Unterschale 2.2 die Verdampferfläche 13 mit dem zugeordneten Heizelement 14 sowie den Raum für das über der Verdampferfläche 13 stehende Wasservolumen umfasst. Die Oberschale 2.1 umfasst den Verdampferraum, in dem sich ausgehend vom Bereich der Füllstandsüberwachung 12 ein Dampfstrom mit in Richtung der Dampfableitung ansteigender Strömungsintensität ausbildet. Die ansteigende Intensität der Dampfströmung ist in Figur 4 durch die Anzahl und Stärke der Pfeile in Richtung Anschluss 11 dargestellt. Um Tropfen aus dem Dampfstrom abzuscheiden, sind an der Oberschale 2.1 weitere, in den Verdampferraum hineinragende Tropfenabscheider 15.2 ausgebildet, damit Tropfen, die an der Oberschale 2.1 entgegen der Neigung des Dampferzeugers 2 in Richtung Dampfauslass bewegt werden, nicht in den Anschluss 11 für die Dampfableitung geraten. Durch die Anordnung des Tropfenabscheiders 15 werden die Bereiche der Anschlüsse 10 und 11 räumlich voneinander getrennt, wodurch in der Unterschale ein Wasserzulaufraum und in der Oberschale 2.1 ein Dampfentnahmeraum Ausgabebereich für den Dampf) ausgebildet wird. Figur 5 zeigt den Blick auf den Endabschnitt des Dampferzeugers 2 mit den Anschlüssen 10 und 11. Bei dem hier dargestellten Ausführungsbeispiel sind zwei Anschlüsse 11 für die Dampfableitung oberhalb des Anschlusses 10 für die Wasserzufuhr am stirnseitigen Ende der Oberschale 2.1 des Dampferzeugers 2 angeordnet.

In Figur 4 entspricht die eingezeichnete Horizontale H einem Wasserstand über der Verdampferfläche 13 bei nicht bewegter Wasseroberfläche. Im Betrieb des Dampferzeugers 2wird dieser Ruhestand der Wasseroberfläche nicht erreicht. Im Heizbetrieb bzw. in der Phase der Dampferzeugung wird sich aufgrund des linear in Richtung der Füllstandsüberwachungseinrichtung 12 ansteigenden Wasserstandes bezogen auf die Längserstreckung der Verdampferfläche 13 im mittleren Abschnitt der Verdampferfläche 13 ein Bereich mit erhöhter Blasenbildung durch siedendes Wasser ausbilden. Ausgehend von diesem Bereich nimmt die Intensität der Dampfströmung in Richtung des Anschlusses 11 für den Dampfauslass zu. Im Bereich der Füllstandsüberwachungseinrichtung 12 ist im Vergleich dazu nur eine geringe bis keine Strömungsgeschwindigkeit vorhanden und die Wasseroberfläche ist relativ beruhigt. Dies kann durch eine vor der Füllstandsüberwachungseinrichtung 12 angeordnete Schwallwand 17 zur Beruhigung der Wasseroberfläche weiter unterstützt werden. Bei hoher Verdampfungsleistung und der damit verbundenen hohen Intensität der Dampfströmung wird das Wasser auf der Verdampferfläche 13 durch die Dampfströmung in Richtung Dampfauslass gedrückt. Bei zu niedrig eingestellter Pumpleistung für die Wasserzufuhr wird der Wasserstand, aufgrund der Strömung, im Bereich der Füllstandsüberwachungseinrichtung 12 zuerst absinken, da das Wasser bedingt durch die Strömung entgegen der Neigung der Schrägstellung der Verdampferfläche 13 quasi bergauf in Richtung Dampfauslass gedrückt wird. Durch die Anordnung der Füllstandsüberwachungseinrichtung 12 in dem Bereich des Dampferzeugers mit der geringsten bis keiner Strömungsintensität des Dampfes wird die Füllstandsüberwachungseinrichtung 12 hier frühzeitig einen Wassermangel sensieren.

Figur 2, 3 und 4 zeigen, dass die Unterschale 2.2 mit einem Anschluss 18 für eine Leitung zur Rückführung von nicht verbrauchtem Wasser in den Wassertank 3, der in der Aufnahme 3.1 entnehmbar angeordnet ist, ausgebildet ist. Diese Wasserrückführungsleitung ist mit einer nicht dargestellten Ventileinrichtung ausgebildet, die den Anschluss 18 im Dampfbetrieb oder während eines Entkalkungsvorganges verschließt. Aufgrund der Neigung der Verdampferfläche 13 werden gelöste Kalkablagerungen zum Anschluss 18 transportiert und können über den entnehmbaren Wassertank 3 entsorgt werden.

## Patentansprüche

1. Dampferzeuger (2) für ein Haushaltsgerät mit einem Verdampferraum, an dem ein Anschluss (10) für die Zuleitung von Wasser und mindestens ein Anschluss (11) für die Ableitung von Dampf strömungsleitend angeschlossen sind und
mit einer beheizbaren und gegenüber der Horizontalen (H) in Einbaulage schräg angeordneten Verdampferfläche (13), über der ein Verdampferraum für den erzeugten Dampf ausgebildet ist und in dem sich eine Dampfströmung in Richtung Dampfauslass (11) ausbildet,
wobei der Wasserzulauf zur Verdampferfläche (13) über ein in der Zuleitung angeordnetes Ventil oder eine Pumpe steuerbar oder regelbar ist und der Wasserstand über der Verdampferfläche (13) mittels einer Füllstandsüberwachungseinrichtung (12) erfasst und für die Steuerung der Wasserzufuhr zur Verdampferfläche (13) ausgewertet wird,
**dadurch gekennzeichnet,**
**dass** die Füllstandsüberwachungseinrichtung (12) in dem Bereich des Verdampferraumes des Dampferzeugers (2) angeordnet ist, in dem sich nur eine geringe bis keine Strömungsintensität des Dampfes über der Verdampferfläche (13) ausbildet, und
**dass** der Dampferzeuger (2) annähernd die Form einer Rechtecksäule aufweist, wobei der mindestens eine Anschluss (11) für die Ableitung von Dampf sowie der Anschluss (10) für den Wasserzulauf auf einer gegenüber der Horizontalen (H) höher liegenden ersten Stirnseite angeordnet ist und die Füllstandsüberwachungseinrichtung (12) im Bereich des dieser Stirnseite gegenüberliegenden Endabschnitts der Rechtecksäule angeordnet ist, und
**dass** der Dampferzeuger (2) und/oder die Verdampferfläche (13) in Einbaulage derart schräg gestellt gegenüber der Horizontalen (H) angeordnet ist, dass sich ausgehend vom Wasserzulaufbereich über die Längserstreckung der Verdampferfläche (13) in Richtung der Füllstandsüberwachungseinrichtung (12) für einen Mindestfüllstand ein linear ansteigender Wasserstand bei nicht bewegter Wasseroberfläche über der Verdampferfläche (13) einstellt, und
**dass** die Füllstandsüberwachungseinrichtung (12) in dem Bereich angeordnet ist, in dem sich ein maximaler Füllstand über der Verdampferfläche (13) einstellt.

2. Dampferzeuger (2) für ein Haushaltsgerät nach Anspruch 1,
**dadurch gekennzeichnet,**
**dass** der Messpunkt der Füllstandsüberwachungseinrichtung (12) für den Mindestfüllstand über der Verdampferfläche (13) auf ein Niveau eingestellt ist, das einer Differenz (Y) des Wasserstandes gegenüber dem Niveau im Bereich des Wasserzulaufs ausmacht, wobei das Maß (Y) derart bemessen ist, dass sich über die Längserstreckung der Verdampferfläche (13) bei nicht bewegter Wasseroberfläche eine Steigung der Höhe der Wassersäulen über den jeweiligen Abschnitten der Verdampferfläche von ca. 1° einstellt.

3. Dampferzeuger (2) für ein Haushaltsgerät nach Anspruch 2,
**dadurch gekennzeichnet,**
**dass** sich die Höhe der Wassersäule im Wasserzulaufbereich aufgrund der Neigung des Dampferzeugers (2) und/oder der Verdampferfläche (13) auf einen Wasserstand von ca. 0 bis 3 mm einstellt und dass sich die Höhe des Wasserstandes im Bereich der Füllstandsüberwachungseinrichtung (12) auf ein höheres Niveau von ca. 5 bis 8 mm einstellt.

4. Dampferzeuger (2) für ein Haushaltsgerät nach einem der Ansprüche 1 bis 3,
**dadurch gekennzeichnet,**
**dass** der Dampferzeuger (2) zweiteilig ausgebildet ist und eine Oberschale (2.1) und eine Unterschale (2.2) aufweist, wobei die Unterschale (2.2) die Verdampferfläche mit dem zugeordneten Heizelement (14) umfasst und die Oberschale (2.1) den Verdampferraum umschließt.

5. Dampferzeuger (2) für ein Haushaltsgerät nach Anspruch 4,
**dadurch gekennzeichnet,**
**dass** die Oberschale (2.1) an einem ersten stirnseitigen Endabschnitt die Anschlüsse für die Zuleitung von Wasser (10) und für die Ableitung von Dampf (11) aufweist und dass im Bereich des gegenüberliegenden Endabschnitts die Füllstandsüberwachungseinrichtung (12) angeordnet ist.

6. Dampferzeuger (2) für ein Haushaltsgerät nach Anspruch 4 oder 5,
**dadurch gekennzeichnet,**
**dass** die Bereiche der Anschlüsse für die Zuleitung von Wasser (10) und für die Ableitung von Dampf (11) räumlich voneinander durch einen Tropfenabscheider (15) getrennt angeordnet ist, wodurch in der Unterschale (2.2) ein Wasserzulaufraum und in der Oberschale (2.1) ein Dampfentnahmeraum ausgebildet wird.

7. Dampferzeuger (2) für ein Haushaltsgerät nach einem der Ansprüche 4 bis 6,
**dadurch gekennzeichnet,**
**dass** an der Oberschale (2.1) Tropfenabscheider (15.2) angeordnet sind, die in den Verdampferraum hinein ragen.

8. Dampferzeuger (2) für ein Haushaltsgerät nach einem der Ansprüche 4 bis 7,
**dadurch gekennzeichnet,**
**dass** der Dampferzeuger (2) im Bereich der Füllstandsüberwachungseinrichtung (12) mit einer Schwallwand (17) ausgebildet ist.

9. Dampferzeuger (2) für ein Haushaltsgerät nach Anspruch 5,
**dadurch gekennzeichnet,**
**dass** der Anschluss (11) mit einem in den Dampfentnahmeraum hinein ragenden rohrförmigen Stutzen (16) ausgebildet ist.

## Claims

1. Steam generator (2) for a domestic appliance comprising an evaporation chamber, to which a connection (10) for supplying water and at least one connection (11) for diverting steam are connected in a flow-conducting manner, and comprising a heatable evaporation surface (13) which is arranged obliquely in relation to the horizontal (H) in the installation position and over which an evaporation chamber for the generated steam is formed, in which chamber a flow of steam forms in the direction of the steam outlet (11), the water supply to the evaporation surface (13) being able to be controlled or regulated by means of a valve or pump which is arranged in the supply line and the water level over the evaporation surface (13) being detected by means of a fill level monitoring device (12) and being evaluated for the control of the water feed to the evaporation surface (13), **characterised in that** the fill level monitoring device (12) is arranged in the region of the evaporation chamber of the steam generator (2), in which region only a low to no steam flow intensity forms over the evaporation surface (13), and **in that** the steam generator (2) is approximately the shape of a rectangular column, the at least one connection (11) for diverting steam and the connection (10) for supplying water being arranged on a first end face which is higher than the horizontal (H) and the fill level monitoring device (12) being arranged in the region of the end portion of the rectangular column, which end portion is opposite said end face, and **in that** the steam generator (2) and/or the evaporation surface (13) is/are, in the installation position, arranged obliquely in relation to the horizontal (H), such that, based on the water supply region, over the longitudinal extension of the evaporation surface (13), in the direction of the fill level monitoring device (12), for a minimum fill level, a linearly increasing water level is set when the surface of the water over the evaporation surface (13) has not been agitated, and **in that** the fill level monitoring device (12) is arranged in the region in which a maximum fill level is set over the evaporation surface (13).

2. Steam generator (2) for a domestic appliance according to claim 1, **characterised in that** the measuring point of the fill level monitoring device (12) for the minimum fill level over the evaporation surface (13) is adjusted to a level which represents a difference (Y) in the water level in relation to the level in the region of the water supply, the measurement (Y) being dimensioned such that, over the longitudinal extension of the evaporation surface (13), when the surface of the water has not been agitated, the height of the water columns over the respective portions of the evaporation surface increases by approximately 1°.

3. Steam generator (2) for a domestic appliance according to claim 2, **characterised in that** the height of the water column in the water supply region, as a result of the inclination of the steam generator (2) and/or of the evaporation surface (13), adjusts to a water level of approximately 0 to 3 mm, and **in that** the height of the water level in the region of the fill level monitoring device (12) adjusts to a higher level of approximately 5 to 8 mm.

4. Steam generator (2) for a domestic appliance according to any of claims 1 to 3, **characterised in that** the steam generator (2) is formed in two parts and has an upper shell (2.1) and a lower shell (2.2), the lower shell (2.2) comprising the evaporation surface with the associated heating element (14) and the upper shell (2.1) enclosing the evaporation chamber.

5. Steam generator (2) for a domestic appliance according to claim 4, **characterised in that** the upper shell (2.1) comprises, on a first end-face end portion, the connections for supplying water (10) and for diverting steam (11), and **in that** the fill level monitoring device (12) is arranged in the region of the opposite end portion.

6. Steam generator (2) for a domestic appliance according to either claim 4 or claim 5, **characterised in that** the regions of the connections for supplying water (10) and for diverting steam (11) are spatially separated from one another by a drop separator (15), whereby a water supply chamber is formed in the lower shell (2.2) and a steam removal chamber is formed in the supper shell (2.1).

7. Steam generator (2) for a domestic appliance according to any of claims 4 to 6, **characterised in that** drop separators (15.2) are arranged on the upper shell (2.1) and project into the evaporation chamber.

8. Steam generator (2) for a domestic appliance according to any of claims 4 to 7, **characterised in that** the steam generator (2) is formed with a baffle wall (17) in the region of the fill level monitoring device (12).

9. Steam generator (2) for a domestic appliance according to claim 5, **characterised in that** the connection (11) is formed with a tubular connecting piece (16) which projects into the steam removal chamber.

## Revendications

1. Générateur de vapeur (2) pour un appareil électroménager avec un compartiment d'évaporateur auquel sont raccordés, pour transporter des flux, un raccord (10) pour l'alimentation en eau et au moins un raccord (11) pour la dérivation de vapeur, et avec une surface d'évaporateur (13) pouvant être chauffée et disposée obliquement par rapport à l'horizontale (H) dans la position de montage, surface au-dessus de laquelle est constitué un compartiment d'évaporateur pour la vapeur produite et dans lequel il se constitue un flux de vapeur dans la direction de l'évacuation de vapeur (11),
l'amenée d'eau vers la surface d'évaporateur (13) pouvant être commandée ou réglée par le biais d'une vanne ou d'une pompe disposée dans la conduite d'alimentation, et le niveau d'eau sur la surface d'évaporateur (13) étant détecté au moyen d'un dispositif de contrôle de niveau (12) et analysé pour la commande de l'apport d'eau vers la surface d'évaporateur (13),
**caractérisé en ce que**
dispositif de surveillance du niveau de remplissage (12) est disposé dans la zone du compartiment d'évaporateur du générateur de vapeur (2), dans lequel seule une intensité de flux de vapeur faible à nulle se constitue sur la surface d'évaporateur (13), et
**en ce que** le générateur de vapeur (2) présente approximativement la forme d'une colonne rectangulaire, l'au moins un raccord (11) pour la dérivation de vapeur ainsi que le raccord (10) pour l'amenée d'eau étant disposés sur un premier côté frontal situé plus haut par rapport à l'horizontale (H), et dispositif de surveillance du niveau de remplissage (12) étant disposé dans la zone du tronçon final de la colonne rectangulaire situé en face de ce côté frontal, et
**en ce que** le générateur de vapeur (2) et/ou la surface d'évaporateur (13) sont, dans la position de montage, disposés obliquement par rapport à l'horizontale (H) de telle façon que, en partant de la zone d'amenée d'eau, sur l'étendue longitudinale de la surface d'évaporateur (13), en direction du dispositif de contrôle de niveau (12), il s'installe sur la surface d'évaporateur (13), pour un niveau de remplissage minimal, un niveau d'eau qui augmente linéairement si la surface de l'eau n'est pas agitée, et
**en ce que** dispositif de surveillance du niveau de remplissage (12) est disposé dans la zone dans laquelle s'installe un niveau de remplissage maximal sur la surface d'évaporateur (13).

2. Générateur de vapeur (2) pour un appareil électroménager selon la revendication 1,
**caractérisé en ce que**
le point de mesure du dispositif de contrôle de niveau (12) pour le niveau de remplissage minimal sur la surface d'évaporateur (13) est réglé à un niveau qui représente une différence (Y) du niveau d'eau par rapport au niveau dans la zone de l'amenée d'eau, la dimension (Y) étant dimensionnée de telle sorte que, sur l'étendue longitudinale de la surface d'évaporateur (13), si la surface de l'eau n'est pas agitée, il s'établit un gradient de la hauteur des colonnes d'eau d'environ 1° sur les tronçons respectifs de la surface d'évaporateur.

3. Générateur de vapeur (2) pour un appareil électroménager selon la revendication 2,
**caractérisé en ce que**
la hauteur de la colonne d'eau dans la zone de l'amenée d'eau, du fait de l'inclinaison du générateur de vapeur (2) et/ou de la surface d'évaporateur (13), s'établit à un niveau d'eau d'environ 0 à 3 mm, et **en ce que** la hauteur du niveau d'eau dans la zone du dispositif de contrôle de niveau (12) s'établit à un niveau plus élevé d'environ 5 à 8 mm.

4. Générateur de vapeur (2) pour un appareil électroménager selon une des revendications 1 à 3,
**caractérisé en ce que**
le générateur de vapeur (2) est constitué en deux parties et présente une coque supérieure (2.1) et une coque inférieure (2.2), la coque inférieure (2.2) comprenant la surface d'évaporateur avec l'élément chauffant (14) affecté et la coque supérieure (2.1) entourant le compartiment d'évaporateur.

5. Générateur de vapeur (2) pour un appareil électroménager selon la revendication 4,
**caractérisé en ce que**
la coque supérieure (2.1) présente, sur un premier tronçon extrême côté frontal, les raccordements pour l'alimentation en eau (10) et pour la dérivation de vapeur (11), et **en ce que** dispositif de surveillance du niveau de remplissage (12) est disposé dans la zone du tronçon extrême opposé.

6. Générateur de vapeur (2) pour un appareil électroménager selon la revendication 4 ou 5,
**caractérisé en ce que**
les zones des raccordements pour l'alimentation en eau (10) et pour la dérivation de vapeur (11) sont disposées séparées dans l'espace les uns des autres par un séparateur de gouttes (15), ce qui fait qu'un espace d'amenée d'eau est constitué dans la coque inférieure (2.2) et qu'un espace de prélèvement de vapeur est constitué dans la coque supérieure (2.1).

7. Générateur de vapeur (2) pour un appareil électroménager selon une des revendications 4 à 6,
**caractérisé en ce que** des séparateurs de gouttes (15.2) sont disposés sur la coque supérieure (2.1) et font saillie à l'intérieur du compartiment d'évaporateur.

8. Générateur de vapeur (2) pour un appareil électroménager selon une des revendications 4 à 7,
**caractérisé en ce que**,
dans la zone du dispositif de contrôle de niveau (12), le générateur de vapeur (2) est constitué avec un brise-flot (17).

9. Générateur de vapeur (2) pour un appareil électroménager selon la revendication 5,
**caractérisé en ce que**
le raccord (11) est constitué avec une tubulure (16) de forme tubulaire qui fait saillie à l'intérieur de l'espace de prélèvement de vapeur.
